# EUROPÄISCHE PATENTANMELDUNG

(11) **EP 2 131 106 A2**
(43) Veröffentlichungstag der Anmeldung: **09.12.2009**
(21) Anmeldenummer: 09007107.7
(22) Anmeldetag: 28.05.2009
(51) Int. Cl.: F23D 11/10, F23D 11/44

(54) **Heizeinrichtung für ein Gebäude**

(30) Priorität: 03.06.2008 DE 102008026478
(71) Anmelder: DEUTZ Aktiengesellschaft, 51149 Köln (DE)
(72) Erfinder: Miebach, Rolf, 50321 Brühl (DE); Broll, Peter, Dr., 51427 Bergisch-Gladbach (DE); Schraml, Stephan, Dr., 53639 Königswinter (DE)

(57) **Zusammenfassung**

1. Heizeinrichtung für ein Gebäude.
2.1 Die Erfindung betrifft ein Brennstoff- und Brennluftaufbereitungssystem 1 mit einem Brenner 6 für eine Heizungseinrichtung, insbesondere für Gebäude, wobei die Heizeinrichtung einen Wärmetauscher 2 aufweist, in dem die heißen Brenngase des zugeordneten Brenners 6 ein Wärmeträgermedium, insbesondere Wasser, erwärmen, wobei dem Brenner 6 über eine Brennstoffdüseneinrichtung Brennstoff und weiterhin Brennluft zuführbar sind und wobei die Brennluft mit dem aus der Brennstoffdüseneinrichtung austretenden Brennstoff in einer nachgeschalteten Luftstromzerstäuberdüse vermischt wird.
2.2 Erfindungsgemäß wird ein Brennstoff- und Brennluftaufbereitungssystem 1 mit einem Brenner 6 bereitgestellt, das bei kompaktem Aufbau zuverlässig arbeitet. Weiterhin ist das Brennstoff- und Brennluftaufbereitungssystem 1 für alle denkbaren Varianten eines solchen Systems verwendbar. Dies wird dadurch erreicht, dass die Brennstoffdüseneinrichtung einen sich zumindest von einem Eintritt 16 bis zu einem Austritt 17 erstreckenden Düsenkörper 13 mit darin angeordnetem Trägerkörper 14 aufweist, die zusammen einen filmbildenden Brennstoffzufuhrkanal 15 formen.

## Beschreibung

Die Erfindung betrifft ein Brennstoff- und Brennluftaufbereitungssystem mit einem Brenner für eine Heizungseinrichtung, insbesondere für Gebäude, wobei die Heizeinrichtung einen Wärmetauscher aufweist, in dem die heißen Brenngase des zugeordneten Brenners ein Wärmeträgermedium, insbesondere Wasser, erwärmen, wobei dem Brenner über eine Brennstoffdüseneinrichtung Brennstoff und weiterhin Brennluft zuführbar sind und wobei die Brennluft mit dem aus der Brennstoffdüseneinrichtung austretenden Brennstoff in einer nachgeschalteten Luftstromzerstäuberdüse vermischt wird. Weiterhin betrifft die Erfindung ein Verfahren zum Betreiben eines derartigen Brennstoff- und Brennluftaufbereitungssystems.

Ein derartiges Brennstoff- und Brennluftaufbereitungssystem ist aus der DE 33 09 301 A1 bekannt. Dieses Brennstoff- und Brennluftaufbereitungssystem weist einen Brenner auf, der als Kleinölbrenner ausgelegt ist. Dabei beschäftigt sich dieses Dokument insbesondere damit, eine lastabhängige Steuerung des Durchsatzes zu ermöglichen. Dazu ist eine mechanische Verstellvorrichtung vorgesehen.

Der Erfindung liegt die Aufgabe zugrunde, ein Brennstoff- und Brennluftaufbereitungssystem mit einem Brenner bereitzustellen, das bei kompaktem Aufbau zuverlässig arbeitet und kostengünstig herstellbar ist. Weiterhin soll das Brennstoff- und Brennluftaufbereitungssystem für alle denkbaren (Einbau)-Varianten eines solchen Systems verwendbar sein.

Diese Aufgabe wird dadurch gelöst, dass die Brennstoffdüseneinrichtung einen sich zumindest von einem Eintritt bis zu einem Austritt erstreckenden Düsenkörper mit darin angeordnetem Trägerkörper aufweist, die zusammen einen filmbildenden Brennstoffkanal formen. Dabei wird der Brennstofffilm bevorzugt auf der Außenseite des als Filmträger fungierenden Trägerkörpers ausgebildet. Die brennstofffilmbildende Ausgestaltung des Brennstoffzufuhrkanals bietet den Vorteil, dass der an dem Austritt der Brennstoffdüseneinrichtung austretende Brennstoff für eine Vermischung mit Brennluft besser vorbereitet ist, als wenn der Brennstoff aus einer konventionell ausgebildeten Brennstoffdüseneinrichtung als kompakter Strahl austritt. Es hat sich nämlich herausgestellt, dass der strahlförmig austretende Brennstoff bei der anschließenden Vermischung und Entzündung mit Brennluft wesentlich empfindlicher auf Änderungen in dem System reagiert. Dabei bestehen ganz besondere Probleme, wenn der Brennstoff durch ein oder mehrere Röhrchen in eine Luftstromzerstäuberdüse eingespritzt wird. Grundsätzlich ist mit einer solchen Anordnung bei einer genauen Abstimmung der durchgeführten Brennstoffmenge und des Strömungsdurchmessers durch das/die Röhrchen eine Zerstäubung des Brennstoffs (mit den geschilderten Nachteilen) möglich, es besteht aber beispielsweise bei einer Erhöhung des Strömungsdurchsatzes leicht die Gefahr, dass der austretende Brennstoffstrahl nicht mehr (vollständig) zerstäubt wird und zumindest ein Teil des Brennstoffstrahls unzerstäubt durch die Luftstromzerstäuberdüse oder die später erläuterte Luftdrallzerstäuberdüse hindurchtritt. Ein solches System ist bezüglich seiner Brenneigenschaften instabil. Alle diese Nachteile werden durch die erfindungsgemäße Ausgestaltung vermieden.

In Weiterbildung der Erfindung bilden der Trägerkörper und der Düsenkörper einen ringförmigen Brennstoffkanal. Ein solcher ringförmiger Brennstoffkanal soll für eine stabile Filmbildung eine bestimmte Mindestlänge aufweisen, wobei diese Mindestlänge wiederum in vorteilhafter Ausgestaltung mindestens das 10fache der Höhe des Ringspaltes des Brennstoffkanals betragen soll.

In Weiterbildung der Erfindung ist die Luftstromzerstäuberdüse eine Luftdrallzerstäuberdüse. Grundsätzlich ist der Gegenstand der Erfindung bei allen Arten von Luftstromzerstäuberdüsen anwendbar, besonders geeignet zur Erreichung der angestrebten Vorteile haben sich Luftdrallzerstäuberdüsen herausgestellt. Zudem sind diese kostengünstig herstellbar.

In weiterer Ausgestaltung der Erfindung ist ein im Bereich des Austritts angeordneter Abschnitt des Trägerkörpers filmablösend ausgebildet. Dabei stellt in einer bevorzugten Ausgestaltung dieser Abschnitt das Ende des Trägerkörpers dar, wobei dieses Ende wiederum bevorzugt geringfügig über den Austritt hinausragt. Eine solche Ausgestaltung eines filmbildenden Brennstoffkanals und der bewusst filmablösenden Trennung von dem Trägerkörper im Endbereich des Trägerkörpers hat sich für die zuvor angesprochene Vermischung mit Brennluft als besonders günstig erwiesen. Zur Erzeugung der filmablösenden Trennung kann der Trägerkörper unterstützend ausgebildet sein.

In Weiterbildung der Erfindung ist der Trägerkörper über den filmablösenden Abschnitt des Trägerkörpers (deutlich) hinausragend ausgebildet. Der Trägerkörper kann dabei gegebenenfalls bis durch die Luftstromzerstäuberdüse oder Luftdrallzerstäuberdüse hindurch bis in eine nachfolgende Brennkammer ragen. Der Abschnitt kann beispielsweise einen filmablösenden Absatz aufweisen. Der gesamte Trägerkörper kann bei dieser Ausgestaltung hohl ausgebildet sein, mit einer sekundären Brennstoffversorgungseinrichtung verschaltet sein und zur sekundären Brennstoffzufuhr in die Brennkammer dienen.

In weiterer Ausgestaltung der Erfindung ist der filmablösende Abschnitt so ausgebildet, dass der Brennstofffilm insbesondere eine aufpilzende Ausbreitung erfährt. Hierzu ist zu bemerken, dass dies für den in dem Abschnitt endenden und für den über den Abschnitt hinaus weitergeführten Trägerkörper gilt. Dabei ist das Maß der Aufpilzung mit dem Eintritt bzw. dem Durchmesser der nachfolgenden Luftstromzerstäuberdüse oder Luftdrallzerstäuberdüse so abgestimmt, dass der Brennstoff und Brennluft zu einem homogenen Gemisch aufgearbeitet werden.

In einer weiteren Ausgestaltung der Erfindung kann es nach einer andersartigen Ausgestaltung des Brennstoffkanals (und insbesondere bei einem großen Durchmesser des Trägerkörpers) auch vorteilhaft bzw. nötig sein, den filmablösenden Abschnitt des Trägerkörpers mit in Strömungsrichtung des Brennstofffilms abnehmendem Durchmesser (also einschnürend) zu gestalten. In weiterer Ausgestaltung der Erfindung ist der Querschnitt des filmbildenden Brennstoffkanals veränderbar. Durch eine solche Ausgestaltung kann relativ einfach eine Korrektur des Querschnitts (und damit eine Verbesserung der Filmbildung) erfolgen, wenn diese von einem Vorgabewert abweicht, beispielsweise verursacht durch unterschiedliche Temperaturen (und gegebenenfalls entgegenwirkender Materialausdehnungskoeffizienten). Auch kann dadurch eine Anpassung an unterschiedlich austretende Brennstoffmengen erfolgen.

In Weiterbildung der Erfindung ist an der Brennstoffdüseneinrichtung eine Heizeinrichtung vorgesehen. Allgemein ist dadurch eine günstige Beeinflussung des Brennstofffilms bei höheren Viskositäten möglich. Bevorzugt ist die Heizeinrichtung zum zumindest zeitweiligen Verdampfen und/oder Zersetzen des Brennstoffs ausgelegt. Damit ist die Möglichkeit einer leichteren Entzündung von Brennstoff geschaffen. Die Heizeinrichtung kann in ein Brennstoffdüsengehäuse, insbesondere in den Düsenkörper, integriert sein. Dies kann durch zumindest einen Glühstift realisiert sein, der den Düsenkörper aufheizt. Bezüglich einer schnellen und gleichmäßigen Aufheizung des Düsenkörpers ist es aber günstiger und effektiver, die Heizeinrichtung als (Heiz)-Wendel auszubilden, die den Düsenkörper umfasst oder in diesen integriert ist.

In Weiterbildung der Erfindung ist die Heizeinrichtung in den Trägerkörper integriert bzw. der Trägerkörper selbst ist eine beispielsweise als Glühstift ausgebildete Heizeinrichtung. Dadurch ist der Bauaufwand gering gehalten und die so ausgebildete Heizeinrichtung ist effektiver als eine solche, die den Düsenkörper aufheizt. Somit ist als weiterer Vorteil der Erfindung auch der Energieeinsatz verringert. Ist der Trägerkörper - wie zuvor ausgeführt - deutlich über den Austritt hinausragend ausgebildet, kann dies bei Einsatz eines Glühstiftes, der bevorzugt im Bereich des Austritts endet, dadurch erreicht werden, dass an diesem ein weiterreichendes Bauteil befestigt ist.

Nachdem der Brennstoff gemäß den erläuterten Ausgestaltungen aufbereitet ist, erfolgt anschließend eine Zündung von Brennstoff an dem Trägerkörper dadurch, dass zunächst der Trägerkörper und/oder der Düsenkörper auf zündfähige Temperaturen aufgeheizt wird. Dann erfolgt eine Zündung des Brennstoffs im Bereich des filmablösenden Abschnitts beziehungsweise des Austritts, dass heißt, innerhalb der Luftstromzerstäuberdüse oder der Luftdrallzerstäuberdüse. Diese Zündflamme schlägt dann in die Brennkammer durch und entzündet dort eingebrachten Brennstoff und Brennluft zu der regulären Verbrennung. Danach kann die Zündflamme erlöschen.

Das erfindungsgemäße Verfahren zum Betreiben eines derartigen Brennstoff- und Brennluftaufbereitungssystems zeichnet sich dadurch aus, dass zunächst der Brennstoff in der Brennstoffdüseneinrichtung filmbildend aufbereitet und aus der Brennstoffdüseneinrichtung filmablösend ausgetragen wird. Für dieses Verfahren können alle zuvor dargestellten Ausgestaltungen sinnvoll in entsprechenden Verfahrensschritten eingesetzt werden.

In weiterer Fortgestaltung des Verfahrens wird anschließend
a) während einer Startphase des Brenners durch die Heizeinrichtung eine Verdampfung und nachfolgende Entzündung des aufbereiteten und ausgetragenen Brennstoffs zu einer Zündflamme eingestellt,
b) die Zündflamme in eine der Luftstromzerstäuberdüse nachgeschalteten und dem Wärmetauscher zugeordneten Brennkammer getragen,
c) der Brennkammer zusätzlicher Brennstoff zugeführt und dieser von der Zündflamme entzündet
d) und anschließend die Heizeinrichtung abgeschaltet.

In weiterer Ausgestaltung der Erfindung wird der Brennstoff für das der Brennkammer zugeführte Gemisch (auch nach der Startphase des Brenners) ebenfalls über die Brennstoffdüseneinrichtung zugeführt. Dabei erfolgt wiederum in vorteilhafter Ausgestaltung der Übergang von der Zündflamme zu der Brennerflamme (beim normalem anschließenden Brennerbetrieb) durch eine dosierte Erhöhung des der Brennkammer zugeführten Gemischs. Es wird also bei diesem bevorzugten Verfahren keine zusätzliche Aufbereitungseinrichtung und Zuführeinrichtung benötigt, sondern allein durch erfindungsgemäße "Doppelnutzung" der Brennstoffdüseneinrichtung wird ein Brennstoff- und Brennluftaufbereitungssystem geschaffen, das bei kompaktem Aufbau zuverlässig arbeitet und kostengünstig herstellbar ist.

Durch die Anwendung dieses erfindungsgemäßen Verfahrens in Verbindung mit der dargestellten Vorrichtung ist es also gelungen, ein System bereitzustellen, bei dem nur während einer Startphase (elektrische) Energie zum Erhitzen bzw. Verdampfen und Entzünden des Brennstoffs zuzuführen ist. Während dieser Startphase funktioniert das System als Pilotbrenner zur Entzündung der Verbrennung in der Brennkammer.

Weitere vorteilhafte Ausgestaltungen der Erfindung sind in der nachfolgenden Figurenbeschreibung gegeben, in der ein in den Figuren dargestelltes Ausführungsbeispiel der Erfindung näher beschrieben ist. Es zeigen:
- Fig. 1: eine schematische Gesamtansicht des Brennstoff- und Brennluftaufbereitungssystems mit einem Brenner für eine Heizungseinrichtung mit einem Wärmetauscher und
- Fig. 2: eine Detailansicht des Brenners gemäß Fig. 1.

Das Brennstoff- und Brennluftaufbereitungssystem gemäß Fig. 1 weist eine Heizeinrichtung 1 für insbesondere Gebäude auf, wobei die Heizeinrichtung 1 einen Heizkessel mit zumindest einem Wärmetauscher 2 und einen Brenner 6 beinhaltet. Der Brenner 6 weist ein Brennergehäuse 9 auf, an dem bzw. in dem die wesentlichen Brennerkomponenten befestigt sind und eine mit dem Brennergehäuse 9 verbundene Brennkammer 10, die in den Wärmetauscher 2 hineinragt. Die Brennkammer 10 weist in Strömungsrichtung zu dem Wärmetauscher 2 hin eine Öffnung 11 auf, in die beispielsweise Verwirbelungskomponenten eingesetzt sein können. Der Brenner 6 beziehungsweise das Brennergehäuse 9 ist in geeigneter Weise an dem Heizkessel befestigt und ragt mit der Brennkammer 10 - wie ausgeführt - in den Heizkessel beziehungsweise den Wärmetauscher 2 hinein. Dem Brenner 6 werden im Betrieb Brennluft und Brennstoff (Pfeile 12a, 12b), insbesondere Heizöl, zugeführt und verlassen den Brenner beziehungsweise die Brennkammer 10 als heiße Brenngase und erhitzen in dem Wärmetauscher 2 ein Wärmeträgermedium, insbesondere Wasser. Das Wasser wird dem Wärmetauscher gegebenenfalls getrennt in einen Gebäudeheizkreislauf und einen Warmwasserheizkreislauf über Zuläufe 3a, 3b zugeführt und nach der Erwärmung über Rückläufe 4a, 4b wieder in die beiden Heizkreisläufe eingespeist. Nachdem die heißen Brenngase ihre Wärmeenergie an das Wasser abgegeben haben, verlassen sie den Wärmetauscher 2 über eine Abgasleitung 5, die beispielsweise in einen Abgaskamin einmündet. Gesteuert wird die Heizeinrichtung einschließlich des Brenners 6 und der verschiedenen Umwälzpumpen, Schieber usw. von einer Steuereinrichtung 7. An dieser können unter anderem verschiedene Heizprofile eingestellt werden. Der Steuereinrichtung 7 werden in geeigneter Weise über Datenleitungen oder Funkübertragung Informationen über benötigte Regelparameter wie verschiedene Temperaturen und Drücke übermittelt.

Der Brenner 6 gemäß Fig. 2 weist - wie schon ausgeführt - ein Brennergehäuse 9 mit dem in dieses teilweise eingesetzten Brennerkomponenten auf sowie die mit dem Brennergehäuse 9 verbundene, beispielsweise verschraubte Brennkammer 10, die in dem Ausführungsbeispiel gemäß Fig. 2 mit einer Öffnung 11 dargestellt ist, die sich über den gesamten Umfang der Brennkammer 10 erstreckt. In das Brennergehäuse 9 ist als wesentlicher Bestandteil der Brennerkomponenten ein Düsenkörper 13 und ein darin angeordneter Trägerkörper 14 angeordnet. Der Düsenkörper 13 und der Trägerkörper 14 bilden einen ringförmigen Brennstoffkanal 15, der sich zumindest von einem Eintritt 16 für den Brennstoff bis zu einem Austritt 17, der der Brennkammer 10 zugewandt ist, erstreckt. Der Brennstoff wird dem Eintritt 16 über eine Zufuhrleitungseinrichtung 18 zugeführt. In dem von dem Düsenkörper 13 und dem Trägerkörper 14 gebildeten ringförmigen Brennstoffkanal 15 wird der Brennstoff als filmförmiger Strahl ausgebildet, wobei dieser, wenn der Trägerkörper 14 - wie in der Figur 2 dargestellt - sich über den Austritt 17 hinaus erstreckt, bis zum Ende des Trägerkörpers 14 an diesem anhaftet. Erst am Ende des Trägerkörpers 14 löst sich der Brennstoff filmabreißend von dem Trägerkörper 14 ab. Je nach Ausgestaltung des Endes (oder eines entsprechenden Abschnitts bei einer Weiterführung des Trägerkörpers) kann die Abrisszone beispielsweise aufpilzend oder einschnürend ausgebildet sein. Für den Fall, dass der Trägerkörper 14 genau mit dem Austritt 17 aus dem Düsenkörper 13 endet, erfolgt an dem Austritt 17 der Abriss des Brennstoff-Films.

Die Brennluft wird dem Brennstoff- und Brennluftaufbereitungssystem 5 über einen Stutzen 19 zugeleitet und ein Teilstrom der Brennluft trifft im Bereich vor einer Luftdrallzerstäuberdüse 21 (in Richtung zu der Brennkammer 10) auf den aus dem Austritt 17 austretenden Brennstoff. Diesem Teilstrom der Brennluft wird vor dem Zusammenkommen mit dem Brennstoff durch eine Dralleinrichtung 20 ein Drall aufgeprägt, während ein anderer Teilstrom der Brennluft durch einen drallbildenden Kanal 22 direkt in die Luftdrallzerstäuberdüse 21 eingeleitet wird. In der Luftdrallzerstäuberdüse 21 wird der Brennstoff fein zerstäubt und intensiv mit Brennluft vermischt. Dieses Gemisch wird dann in die Brennkammer 10 eingeleitet und kann dort über eine nicht dargestellte Zündeinrichtung entzündet werden. Es ist aber auch vorgesehen, den Trägerkörper 14 - wie dargestellt - als Glühkerze auszubilden und den Brennstoff gegebenenfalls so weit vorzuheizen, dass dieser beim Austritt 17 verdampft ist. Dadurch, dass die Glühkerze durch entsprechende Ausgestaltung im Bereich ihres Endes (das im Ausführungsbeispiel etwa in der Mitte der vor der Luftdrallzerstäuberdüse 21 angeordneten Dralleinrichtung 20 liegt) die höchste Außentemperatur aufweist (die in Richtung zu dem Eintritt 16 immer weiter abnimmt), kann der austretende Brennstoff in diesem Bereich entzündet werden. In diesem Fall ist dann keine weitere Zündeinrichtung in der Brennkammer notwendig. Die so erzeugte Flamme wird (durch die Luftdrallzerstäuberdüse hindurch) in die Brennkammer getragen und brennt dort als "Pilotflamme" oder "Zündflamme" weiter. Durch Erhöhung der über die Zufuhrleitungseinrichtung 18 zugeführten Brennstoffmenge und der durch den Stutzen 19 zugeführten Brennluft wird der "Pilotbetrieb" oder "Zündbetrieb" schließlich in den normalen Brennerbetrieb überführt, bei dem (im dargestellten Beispiel) der Brennstoff in der Luftdrallzerstäuberdüse 21 zerstäubt und mit Brennluft vermischt wird und die Flamme in der Brennkammer 10 drallstabilisiert brennt.

### Bezugszeichen

- 1: Brennstoff- und Brennluftaufbereitungssystem
- 2: Wärmetauscher
- 3a, 3b: Zulauf
- 4a, 4b: Rücklauf
- 5: Abgasleitung
- 6: Brenner
- 7a: Steuereinrichtung
- 8:
- 9: Brennergehäuse
- 10: Brennkammer
- 11: Öffnung
- 12a, 12b: Pfeile
- 13: Düsenkörper
- 14: Trägerkörper
- 15: Brennstoffkanal
- 16: Eintritt
- 17: Austritt
- 18: Zufuhrleitungseinrichtung
- 19: Stutzen
- 20: Dralleinrichtung
- 21: Luftdrallzerstäuberdüse
- 22: Kanal

## Patentansprüche

1. Brennstoff- und Brennluftaufbereitungssystem mit einem Brenner für eine Heizungseinrichtung, insbesondere für Gebäude, wobei die Heizeinrichtung einen Wärmetauscher aufweist, in dem die heißen Brenngase des zugeordneten Brenners ein Wärmeträgermedium, insbesondere Wasser, erwärmen, wobei dem Brenner über eine Brennstoffdüseneinrichtung Brennstoff und weiterhin Brennluft zuführbar sind und wobei die Brennluft mit dem aus der Brennstoffdüseneinrichtung austretenden Brennstoff in einer nachgeschalteten Luftstromzerstäuberdüse vermischt wird,
**dadurch gekennzeichnet, dass** die Brennstoffdüseneinrichtung einen sich zumindest von einem Eintritt (16) bis zu einem Austritt (17) erstreckenden Düsenkörper (13) mit darin angeordnetem Trägerkörper (14) aufweist, die zusammen einen filmbildenden Brennstoffkanal (15) formen.

2. Brennstoff- und Brennluftaufbereitungssystem nach Anspruch 1,
**dadurch gekennzeichnet, dass** der Trägerkörper (14) und der Düsenkörper (13) einen ringförmigen Brennstoffkanal (15) bilden.

3. Brennstoff- und Brennluftaufbereitungssystem nach Anspruch 1 oder 2,
**dadurch gekennzeichnet, dass** die Luftstromzerstäuberdüse eine Luftdrallzerstäuberdüse (21) ist.

4. Brennstoff- und Brennluftaufbereitungssystem nach einem der vorherigen Ansprüche,
**dadurch gekennzeichnet, dass** ein im Bereich des Austritts (17) angeordneter Abschnitt des Trägerkörpers (14) filmablösend ausgebildet ist.

5. Brennstoff- und Brennluftaufbereitungssystem nach Anspruch 4,
**dadurch gekennzeichnet, dass** der Abschnitt über den Austritt (17) hinausragt.

6. Brennstoff- und Brennluftaufbereitungssystem nach Anspruch 4 oder 5,
**dadurch gekennzeichnet, dass** der Abschnitt aufpilzend ausgebildet ist.

7. Brennstoff- und Brennluftaufbereitungssystem nach Anspruch 4 oder 5,
**dadurch gekennzeichnet, dass** der Abschnitt einschnürend ausgebildet ist.

8. Brennstoff- und Brennluftaufbereitungssystem nach einem der vorherigen Ansprüche,
**dadurch gekennzeichnet, dass** der Querschnitt des filmbildenden Brennstoffzufuhrkanals (15) veränderbar ist.

9. Brennstoff- und Brennluftaufbereitungssystem nach einem der vorherigen Ansprüche,
**dadurch gekennzeichnet, dass** an der Brennstoffdüseneinrichtung eine Heizeinrichtung zum zumindest zeitweiligen Verdampfen des Brennstoffs vorgesehen ist.

10. Brennstoff- und Brennluftaufbereitungssystem nach Anspruch 9,
**dadurch gekennzeichnet, dass** die Heizeinrichtung in den Düsenkörper (13) integriert ist.

11. Brennstoff- und Brennluftaufbereitungssystem nach Anspruch 9 oder 10,
**dadurch gekennzeichnet, dass** die Heizeinrichtung in den Trägerkörper (14) integriert ist.

12. Brennstoff- und Brennluftaufbereitungssystem nach Anspruch 11,
**dadurch gekennzeichnet, dass** der Trägerkörper (14) ein Glühstift ist.

13. Verfahren zum Betreiben eines Brennstoff- und Brennluftaufbereitungssystems mit einem Brenner für eine Heizeinrichtung, insbesondere für Gebäude, wobei die Heizeinrichtung einen Wärmetauscher aufweist, in dem die heißen Brenngase des zugeordneten Brenners ein Wärmeträgermedium, insbesondere Wasser, erwärmen, wobei dem Brenner über eine Brennstoffdüseneinrichtung Brennstoff und weiterhin Brennluft zuführbar sind und wobei die Brennluft mit dem aus der Brennstoffdüseneinrichtung austretenden Brennstoff in einer nachgeschalteten Luftstromzerstäuberdüse vermischt wird,
**dadurch gekennzeichnet, dass** der Brennstoff in der Brennstoffdüseneinrichtung filmbildend aufbereitet und aus der Brennstoffdüseneinrichtung filmablösend ausgetragen wird.

14. Verfahren nach Anspruch 13,
**dadurch gekennzeichnet, dass**
a) während einer Startphase des Brenners durch eine Heizeinrichtung eine Verdampfung und Entzündung des aufbereiteten und ausgetragenen Brennstoffs zu einer Zündflamme eingestellt wird,
b) die Zündflamme in eine der als Luftstromzerstäuberdüse ausgebildeten Luftstromzerstäuberdüse nachgeschalteten und dem Wärmetauscher vorgeschalteten Brennkammer getragen wird,
c) der Brennkammer mit Brennstoff vermischte Brennluft zugeführt wird und dieses Gemisch von der Zündflamme entzündet wird
d) und anschließend die Heizeinrichtung abgeschaltet wird.

15. Verfahren nach Anspruch 14,
**dadurch gekennzeichnet, dass** der Brennstoff für das der Brennkammer (10) zugeführte Gemisch ebenfalls über die Brennstoffdüseneinrichtung zugeführt wird.

16. Verfahren nach Anspruch 15,
**dadurch gekennzeichnet, dass** der Übergang von der Zündflamme zu der Brennerflamme durch eine dosierte Erhöhung des der Brennkammer (10) zugeführten Gemischs erfolgt.
